# EUROPÄISCHE PATENTSCHRIFT

(11) **EP 0 744 580 B1**
(45) Veröffentlichungstag und Bekanntmachung des Hinweises auf die Patenterteilung: **18.11.1998**
(21) Anmeldenummer: 96107716.1
(22) Anmeldetag: 15.05.1996
(51) Int. Cl.: F24C 15/34

(54) **Back- und Bratofenmuffel**
Baking and roasting oven muffle
Mouffle de four pour rôtir et cuire au four

(30) Priorität: 26.05.1995 DE 19519407
(43) Veröffentlichungstag der Anmeldung: 27.11.1996
(73) Patentinhaber: AEG Hausgeräte GmbH, 90429 Nürnberg (DE)
(72) Erfinder: Schönweiss, Horst, Dipl.-Ing., 90610 Winkelhaid (DE)

(56) Entgegenhaltungen:
- EP-A- 0 261 033
- DE-A- 3 619 974
- FR-A- 2 614 388
- FR-A- 2 620 521

## Beschreibung

Die Erfindung betrifft eine Back- und Bratofenmuffel nach dem Oberbegriff des Patentanspruchs 1.

Bei der thermischen Isolation von derartigen Back- und Bratofenmuffeln werden in der Regel derzeit immer noch Glas- oder Steinwollematten eingesetzt. Nachteilig bei einer solchen Isoliermethode ist, daß Gesundheitsgefährdungen des Montagepersonals nicht auszuschließen sind, weil sich während der Montage Glasfaserpartikel aus den Isoliermatten lösen und die Atmenluft belasten. Darüber hinaus sind die Wärmeisoliereigenschaften solcher Dämmstoff-Matten nicht optimal, so daß die Wärmeabstrahlung bei solcher Art ausgerüsteten Backofenmuffeln noch immer sehr hoch ist.

Aus der DE 36 19 974 C2 ist eine Back- und Bratofenmuffel der in Rede stehenden Art bekannt, die aus einer kompakten Hohlkörper-Einheit besteht. Der Hohlraum dieser Hohlkörper-Einheit ist mit der thermischen Ofenmuffel-Isolierung ausgefüllt, die in diesem Fall jedoch aus einer Isoliermasse in Pulverform besteht.

Der Erfindung liegt die Aufgabe zugrunde, eine Back- und Bratofenmuffel zu schaffen, die gegenüber dem Stand der Technik verbesserte Wärmeisoliereigenschaften aufweist sowie eine erhebliche Einsparung an Primärenergie zuläßt.

Die Lösung dieser Aufgabe gemäß der Erfindung ist dem kennzeichnendem Teil des Patentanspruchs 1 zu entnehmen.

Vorteilhafte weitere Ausgestaltungen des Gegenstandes der Erfindung sind in den Unteransprüchen angegeben.

Durch die vorgeschlagene Ausgestaltung der Back- und Bratofenmuffel ergeben sich die Vorteile einer überdurchschnittlichen energiesparenden Betriebsweise eines damit ausgerüsteten Back- und Bratofens.

Ein Ausführungsbeispiel der Erfindung ist in der Zeichnung dargestellt und wird anhand dieser nachfolgend näher beschrieben.

Es zeigen:
- Fig. 1: eine Back- und Bratofenmuffel in einer Seitenansicht,
- Fig. 2: diese Back- und Bratofenmuffel im Schnitt,
- Fig. 3: eine Vorderansicht der Back- und Bratofenmuffel gemäß Fig. 1.

Die als Hohlkörpereinheit 1 ausgebildete Back- und Bratofenmuffel 1' nach der Zeichnung besteht aus einem inneren und einem äußeren Bottichkörper 2 und 3, die durch einen Hohlraum 4 voneinander getrennt sind. Der innere und der äußere Bottichkörper 2 und 3 sind zweckmäßig aus Edelstahlblech im Tiefziehverfahren hergestellt. Edelstahlblech ist für diesen Verwendungszweck aufgrund seiner hohen Wärmereflektion besonders gut geeignet. Die Rückwand 5 der doppelwandigen Back- und Bratofenmuffel 1' ist in vorteilhafter Weise nach außen gewölbt bzw. als Kugelabschnitt ausgebildet. Durch die Halbkugelform der Muffelrückwand 5 ergibt sich z.B. bei Heißluftbetrieb eine besonders günstige Umlenkung der durch den Back- und Bratraum 10 geförderten Heißluft. Es wäre auch denkbar, die Seitenwände der Muffel-Hohlkörpereinheit 1 ebenfalls nach außen gewölbt auszubilden, um dadurch die Festigkeit bzw. Steifigkeit zu erhöhen. Frontseitig ist die Ofenmuffel 1 und damit deren Back- und Bratraum 10 durch eine nicht dargestellte Tür verschließbar, die sämtliche wesentlichen Funktionselemente zum Betrieb der Ofenmuffel enthält. Die Frontseite bzw. Beschickungsöffnung 6 für den Back- und Bratraum 10 der Ofenmuffel 1' weist einen umziehenden, vertikalen Muffelrahmen 7 auf, der die beiden Lagerungen 8 zum Anlenken der vorgenannten Muffeltür enthält. Im Back- und Bratraum 10 ist ein Unterhitze- und ein Oberhitze-Heizkörper 11 bzw. 12 in entsprechenden Haltewinkel 13, 14 gehaltert. Die bottichartige Ofenmuffel 1' weist durch Evakuierung einen luftleeren Hohlraum 4 auf, der gasdicht verschlossen ausgebildet ist. Zu diesem Zweck sind die Flanschränder 15 des inneren und des äußeren Bottichkörpers 2 und 3 durch Verschweißen dicht und fest miteinander verbunden. Zwischen den beiden Mantelbereichen 16,16_{'} der Hohlkörper-Ofenmuffel 1' ist ein wärmedämmendes Stützmaterial 17 aus Glasfaserwerkstoff oder dergleichen angeordnet bzw. dazwischen eingeschlossen, das neben seiner Wärmedämmung auch verhindern soll, daß durch die Evakuierung des Ofenmuffel-Hohlraumes 4 der Mantelbereich 16 des inneren Bottichkörpers gegenüber dem Mantelbereich 16_{'} des äußeren Bottichkörpers 3 oder umgekehrt gedrückt wird. Die gewölbt ausgebildete Rückwand 5 der beiden Bottichkörper 2 und 3 hält auf Grund ihrer speziellen Formgestaltung den üblichen Drücken stand und benötigt deshalb in dem dazwischen befindlichen Hohlraum 4 kein zusätzliches Stützmaterial.

Die vorbeschriebene Ausbildung der Ofenmuffel zeichnet sich durch hervorragende Isolierwerte aus, da einerseits durch den Einsatz von Edelstahlblech eine hohe, zum Backraum 10 hin gerichtete Wärmereflektion erreicht wird und andererseits durch die Evakuierung des Ofenmuffel-Hohlkörpers und Unterbringung eines zusätzlichen Isoliermaterials 17 im Mantelbereich 16,16_{'} der beiden Bottichkörper 2 und 3 eine überdurchschnittlich gute Wärmedämmung sichergestellt wird. Da das zusätzliche Isoliermaterial 17 in der Hohlkörper-Ofenmuffel eingeschlossen ist, ist weder ein Ausdampfen von im Isoliermaterial befindlichen Schadstoffen möglich noch gelangen Isolierfaser-Partikel in die Küchenatmosphäre.

## Patentansprüche

1. Back- und Bratofenmuffel (1'), bestehend aus einer kompakten doppelwandigen Hohlkörpereinheit (1) mit einer thermischen Isolierung in deren Hohlraum,
**gekennzeichnet durch folgende Merkmale:**
- der Hohlraum (4) der bottichartigen Hohlkörpereinheit (1) ist evakuiert und gasdicht verschlossen ausgebildet
- die Rückwand (5) der bottichartigen Hohlkörpereineit (1) ist nach außen gewölbt bzw. als Kugelabschnitt ausgeformt,
- im Hohlraum (4) im Mantelbereich (16,16_{'}) der Hohlkörpereinheit (1) ist ein wärmedämmendes Stützmaterial (17) vorgesehen.

2. Back- und Bratofenmuffel nach Anspruch 1, dadurch gekennzeichnet, daß der Innen- und der Außenbottich (2,3) der Hohlkörpereinheit (1) aus Edelstahlblech hergestellt sind.

3. Back- und Bratofenmuffel nach Anspruch 1, dadurch gekennzeichnet, daß die Flanschränder (15) des Innen- und Außenbottichs (2,3) der Hohlkörpereinheit (1) miteinander verschweißt sind.

4. Back- und Bratofenmuffel nach Anspruch 3, dadurch gekennzeichnet, daß die Verschweißung der Flanschränder als Rollnaht ausgeführt ist.

5. Back- und Bratofenmuffel nach Anspruch 4, dadurch gekennzeichnet, daß mit dem Flanschrand (15) des Hohlkörpers (1) ein einen Türanschlag bildender Muffelrahmen (7) verbunden ist.

6. Back- und Bratofenmuffel nach Anspruch 1 oder 2, dadurch gekennzeichnet, daß die Hohlkörpereinheit (1) gewölbt ausgebildete Seitenwände aufweist.

## Claims

1. Baking and roasting oven muffle (1'), comprising a compact, double-wall hollow body unit (1) with a thermal insulation in the cavity thereof, characterised by the following features:
- the cavity (4) of the vessel-like hollow body unit (1) is evacuated and sealed in a gastight manner,
- the rear wall (5) of the vessel-like hollow body unit (1) is outwardly curved or shaped as a spherical segment,
- a thermally insulating protective material (17) is provided in the cavity (4) in the region of the cylindrical surface (16, 16') of the hollow body unit (1).

2. Baking and roasting oven muffle according to claim 1, characterised in that the inner and outer vessels (2, 3) of the hollow body unit (1) are manufactured from stainless sheet steel.

3. Baking and roasting oven muffle according to claim 1, characterised in that the flange edges (15) of the inner and outer vessels (2, 3) of the hollow body unit (1) are welded together.

4. Baking and roasting oven muffle according to claim 3, characterised in that the welding of the flange edges is effected as a rolled seam.

5. Baking and roasting oven muffle according to claim 4, characterised in that a muffle frame (7) forming a door stop is connected to the flange edge (15) of the hollow body (1).

6. Baking and roasting oven muffle according to claim 1 or 2, characterised in that the hollow body unit (1) comprises curved side walls.

## Revendications

1. Moufle de four pour cuire et rôtir (1') constitué d'une unité de corps creux compact à paroi double (1) avec une isolation thermique dans l'espace creux de celui-ci, caractérisé par les caractéristiques suivantes :
- l'espace creux (4) de l'unité de corps creux en forme de cuve (1) est évacué et est fermé d'une manière étanche au gaz,
- la paroi arrière (5) de l'unité de corps creux en forme de cuve (1) est bombée vers l'extérieur respectivement est réalisée comme section sphérique,
- dans l'espace creux (4) dans la zone d'enveloppe (16, 16') de l'unité de corps creux (1), il est prévu un matériau de support (17) isolant thermiquement.

2. Moufle de four pour cuire et rôtir selon la revendication 1, caractérisé en ce que les cuves intérieure et extérieure (2, 3) de l'unité de corps creux (1) sont réalisées en tôle d'acier fin.

3. Moufle de four pour cuire et rôtir selon la revendication 1, caractérisé en ce que les bords de bride (15) des cuves intérieure et extérieure (2, 3) de l'unité de corps creux (1) sont assemblés par soudage.

4. Moufle de four pour cuire et rôtir selon la revendication 3, caractérisé en ce que le soudage des bords de bride est réalisé sous forme de cordon roulé.

5. Moufle de four pour cuire et rôtir selon la revendication 4, caractérisé en ce qu'un châssis de moufle (7) formant une butée de porte est relié au bord de bride (15) du corps creux (1).

6. Moufle de four pour cuire et rôtir selon la revendication 1 ou 2, caractérisé en ce que l'unité de corps creux (1) présente des parois latérales bombées.
